# EUROPÄISCHE PATENTSCHRIFT

(11) **EP 0 812 410 B1**
(45) Veröffentlichungstag und Bekanntmachung des Hinweises auf die Patenterteilung: **28.05.2003**
(21) Anmeldenummer: 96900879.6
(22) Anmeldetag: 01.02.1996
(51) Int. Cl.: F23Q 7/00

(54) **GLÜHSTIFTKERZE FÜR DIESELMOTOREN**
PENCIL TYPE GLOW PLUG FOR DIESEL ENGINES
BOUGIE-CRAYON DE PRECHAUFFAGE POUR MOTEURS DIESEL

(30) Priorität: 28.02.1995 DE 19506950
(43) Veröffentlichungstag der Anmeldung: 17.12.1997
(73) Patentinhaber: ROBERT BOSCH GMBH, 70442 Stuttgart (DE)
(72) Erfinder: LOCHER, Johannes, D-70378 Stuttgart (DE); GEISSINGER, Albrecht, D-75147 Mühlacker (DE); OBERLE, Jürgen, D-71065 Sindelfingen (DE); TESCHNER, Werner, D-70619 Stuttgart (DE); BÖDER, Horst, D-71069 Sindelfingen (DE); HEUSSNER, Karl-Heinz, D-71229 Leonberg (DE)
(86) Internationale Anmeldenummer: DE9600142
(87) Internationale Veröffentlichungsnummer: WO96027104

(56) Entgegenhaltungen:
- DE-A- 3 621 216
- US-A- 4 437 440
- US-A- 4 475 030
- US-A- 5 304 778
- PATENT ABSTRACTS OF JAPAN vol. 11 no. 57 (M-564) ,21.Februar 1987 & JP,A,61 217624 (JIDOSHA KIKI CO LTD) 27.September 1986,

## Beschreibung

Die Erfindung geht aus von einer Glühkerze für Dieselmotoren mit einer keramischen Heizvorrichtung nach der Gattung des Hauptanspruchs. Es ist schon eine solche Glühkerze aus der DE-OS 38 37 128 bekannt, bei welcher eine keramische Heizvorrichtung von der Spitze eines zylindrischen Halters gehalten wird. Die keramische Heizvorrichtung ist gegen den Halter elektrisch isoliert. Auf der Seite des zylindrischen Halters, die der keramischen Heizvorrichtung gegenüberliegt ist eine Anschlußvorrichtung vorgesehen, welche mit der Versorgungsspannung kontaktiert ist. Die keramische Heizvorrichtung besteht aus einem U-förmigen Heizabschnitt. Die beiden Enden des U-förmigen Heizabschnitts sind jeweils mit der Anschlußvorrichtung kontaktiert. Während eines Glühvorgangs wird an die keramische Heizvorrichtung eine Spannung derart angelegt, daß ein Strom über den keramischen Heizabschnitt und zwar von einem Ende des U-förmigen Heizabschnitts über die brennraumseitige Spitze des Heizabschnitts zum anderen Ende des U-förmigen Heizabschnitts fließt. Der Strom bewirkt aufgrund des Widerstandes der Keramik die Erwärmung des Heizabschnittes, so daß dieser glüht und das Brennstoff-Luftgemisches entzünden kann.

### Vorteile der Erfindung

Die erfindungsgemäße Glühstiftkerze mit den kennzeichnenden Merkmalen des Hauptanspruchs hat den Vorteil , daß der Bereich der Heizvorrichtung, der dem brennbaren Gemisch am zugänglichsten ist, aufgrund des damit größeren Widerstandes am schnellsten die notwendige Zündtemperatur erreicht. Dadurch sind kürzere Aufheizzeiten möglich. Die Widerstandserhöhung durch eine Reduzierung des Querschnitts der elektrisch leitfähigen Keramik ermöglicht es, ein keramisches Heizelement von etwas stärkerer Wanddicke einzusetzen, das dann nur an den gewünschten, von der Konstruktion des Motors abhängigen Punkten einen reduzierten Querschnitt aufweist. Dadurch kann die mechanische Festigkeit insbesondere des keramischen Heizabschnittes erhöht werden.

Besonders vorteilhaft ist, daß durch die Reduzierung der Wanddicke der keramischen Heizvorrichtung eine Erhöhung des Widerstandes und damit eine schnelleres Erreichen der Betriebstemperatur an dieser Stelle einfach und ohne Veränderung der Materialbeschaffenheit zu realisieren ist. Bei einem Einbau der Glühstiftkerze wird die Stelle der Heizvorrichtung am heißesten, die die beste Gemischzugänglichkeit hat, was somit ein besseres Entzündung des Dieselgemisches bewirkt.

Durch die in den Unteransprüchen aufgeführten Maßnahmen sind vorteilhafte Weiterbildungen und Verbesserungen der im Hauptanspruch angegebenen Glühstiftkerze möglich. Eine weitere einfache und kostengünstige Realisierung der Reduzierung des Querschnittes des Strompfades durch die Keramik ergibt sich, wenn die keramische Heizvorrichtung an den Stellen der Querschnittsreduzierung einfach mit Unterbrechungen, beispielsweise Bohrungen versehen ist. Hier ist keine neue entsprechend angepaßte Fertigung notwendig, sondern beispielsweise nur ein weiterer Arbeitsschritt beispielsweise das Bohren hinzuzufügen. Durch das Ausfüllen der elektrisch leitenden keramischen Heizvorrichtung mit elektrisch isolierenden Material wird die mechanische Festigkeit der keramischen Heizvorrichtung erhöht.

### Zeichnung

Ausführungsbeispiele der Erfindung sind in der Zeichnung dargestellt und in der nachfolgenden Beschreibung näher erläutert. Es zeigen Figur 1 ein erstes Ausführungsbeispiel der erfindungsgemäßen Glühstiftkerze, Figur 2 ein zweites Ausführungsbeispiel, und Figur 3 ein drittes Ausführungsbeispiel. Figur 4 zeigt schematisch zwei mögliche Einbauvarianten einer Glühkerze in der Wirbelkammer einer Brennkraftmaschine.

### Beschreibung der Ausführungsbeispiele

Figur 1 zeigt einen Längsschnitt durch eine erste Ausführungsform der Erfindung. Die Glühstiftkerze besteht hierbei aus einen zylindrischen Metallrohr 1. Dieses zylindrische Metallrohr stellt das Gehäuse der Glühkerze dar und dient durch ein auf der Außenseite angebrachtes Gewinde 2 zum Einschrauben in den Motorblock. Das zylindrische Metallrohr dient außerdem als Halter für den Glühstift, welcher in den Brennraum hineinragt und hier für eine Erwärmung des Dieselgemisches sorgt. In eine Spitze des zylindrischen Metallrohrs 1 ist als Glühstift eine keramische Heizvorrichtung 3, deren Kopfende als Heizelement dient, eingebracht. Mittels des Gewindes 2 wird das Gehäuse so in den nicht dargestellten Motorblock einer Brennkraftmaschine eingeschraubt, daß das Ende der keramischen Heizvorrichtung 3 in einem freitragenden Zustand in eine Verbrennungskammer der Brennkraftmaschine hineinragt. Die keramische Heizvorrichtung 3 besteht hierbei aus einer U-förmigen elektrisch leitfähigen Keramik. Das rückwärtige Ende des zylindrischen Metallrohrs 1 umfaßt einen Anschlußbolzen 4, welcher mittels einer Isolationsschicht 5 gegenüber des zylindrischen Metallrohrs 1 elektrisch isoliert ist. Der Anschlußbolzen 4 ist wiederum über einen Kontakt 6 mit der keramischen Heizvorrichtung 3 in der Art kontaktiert, daß der Kontakt im geschlossenen brennraumseitigen Boden der keramischen Heizvorrichtung elektrisch leitend kontaktiert ist. Die keramische Heizvorrichtung 3 ist an ihrer vom zylindrischen Metallrohr gehaltenen Umfangsfläche mit dem zylindrischen Metallrohr 1 elektrisch kontaktiert, so daß der brennraumseitige Boden der keramischen Heizvorrichtung 3 einerseits mit der Versorgungsspannung, welche beispielsweise von der nicht dargestellten Batterie eines Kraftfahrzeugs geliefert wird, verbunden ist und andererseits über das zylindrische Metallrohr 1 mit Masse kontaktiert ist. Damit ergibt sich ein Stromfluß von dem verschlossenen Boden der keramischen Heizvorrichtung 3 über die Seitenwände der keramischen Heizvorrichtung zum zylindrischen Metallrohr nach Masse. Die Wanddicke der keramischen Heizvorrichtung ist hierbei nicht über die gesamte keramische Heizvorrichtung gleich. Vielmehr ist die Wanddicke im brennraumseitigen freitragenden Ende der keramischen Heizvorrichtung 3 geringer als an ihrem Rand. Dadurch wird der Widerstand auf der Brennraumseite der keramischen Heizvorrichtung erhöht, so daß an dieser Stelle die keramische Heizvorrichtung zuerst glüht.

Figur 2 zeigt den Längsschnitt einer zweiten Ausführungsform der Erfindung.

Die Glühstiftkerze der Figur 2 entspricht in ihrem prinzipiellen Aufbau der konstruktiven Gestaltung der Figur 1, weshalb die einzelnen Details mit gleichem Bezugszeichen versehen sind und der Aufbau für gleiche Details nicht nochmals erläutert werden soll. Bei der Ausführungsform gemäß Figur 2 ist ebenfalls die Querschnittsfläche der keramischen Heizvorrichtung auf der halterfernen Seite verringert. Im Gegensatz zu Figur 1 wurden hier jedoch in die Wand der keramischen Heizvorrichtung Aussparungen 7 eingebracht. Mit der Anzahl, dem Durchmesser und der Lage der eingebrachten Aussparungen 7 kann die Stelle des geringsten Werkstoffquerschnitts und somit die heißeste Stelle an der keramischen Heizvorrichtung genau definiert und eingestellt werden. Die Aussparungen können in Form von Bohrungen eingebracht werden. Es ist lediglich sicherzustellen, daß beim Anlegen der Spannung der Strom durch die Stelle der keramischen Heizvorrichtung fließt, an welcher die Querschnittsfläche für den Stromfluß verringert und damit der Widerstand erhöht ist.

Der Kern der keramischen Heizvorrichtung ist mit einem hitzebeständigen, elektrisch isolierenden Material gefüllt.

Figur 3 zeigt eine dritte Ausgestaltungsform der Erfindung, die unter Bezugnahme der Figur 4 erläutert werden soll. Die Figur 3 zeigt hier nur den keramischen Heizstift, da der Aufbau und die Anordnung des Metallrohrs und der Anschlußvorrichtung den Figuren 1 bis 2 entspricht und hier nicht nochmals erläutert werden soll. In Figur 4 ist schematisch eine Wirbelkammer einer Brennkraftmaschine dargestellt. Die für die Verbrennung notwendige Verbrennungsluft gelangt über einen Überströmkanal 11 in die Wirbelkammer, während der Brennstroff über eine Düse 12 in die Wirbelkammer eingespritzt wird, so daß sich ein brennfähiges Gemisch bildet. Nun sind in dieser Figur 4 zwei Einbaumöglichkeiten für Glühstiftkerzen gezeigt. Die Glühstiftkerze G1 ist hier in der sogenannten Stromaufeinbaulage dargestellt, d.h. die zum Überströmkanal 11 der Wirbelkammer einströmende Verbrennungsluft trifft in Aufwärtsrichtung auf die Glühstiftkerze G1. Hier ist die halterferne Glühstiftspitze am weitesten dem brennbaren Gemisch zugänglich. Deshalb ist es sinnvoll auch die Stelle mit der Reduzierung des Querschnitts der elektrischen leitfähigen Keramik, wie in Figur 1 bis 2 beschrieben, an der halterfernen Spitze der keramischen Heizvorrichtung vorzusehen. Dagegen ist die zweite Glühstiftkerze G2 in der sogenannten Stromabeinbaulage eingebaut. Hier trifft die einströmende Verbrennungsluft in Abwärtsrichtung auf die Glühstiftkerze G2. Zu Verdeutlichung wurde in der Wirbelkammer mit dem gestrichelten Pfeil schematisch die Strömungsrichtung eingetragen. Da bei dieser Stromabeinbaulage der Glühstiftkerze das brennfähige Gemisch in einem definierten Abstand von der halterfernen Spitze auf den Glühstift auftrifft, wird der reduzierte Querschnitt auch an dieser Stelle angebracht. Der definierte Abstand ist dabei abhängig von der Konstruktion des Motors. Der Einbau in Stromabwärtsrichtung ist gegenüber der Stromaufeinbaulage günstiger im Hiblick auf die Abgaswerte aus.

Die keramische Heizvorrichtung in Form des Glühstiftes, der von dem Gehäuse freitragend gehalten wird, kann selbstverständlich auch bei Flammkerzen als Heizvorrichtung eingesetzt werden.

## Patentansprüche

1. Glühkerze für Dieselmotoren mit einem zylindrischen Metallrohr (1), mit einer Anschlußvorrichtung zur elektrischen Kontaktierung und mit einer im Querschnitt U-förmigen keramischen Heizvorrichtung (3), wobei das zylindrische Metallrohr (1) an seiner Spitze die keramische Heizvorrichtung (3) freitragend hält, wobei die keramische Heizvorrichtung (3) mit der Anschlußvorrichtung kontaktiert ist, so daß während des Glühvorgangs ein Strom durch die keramische Heizvorrichtung (3) fließt, **dadurch gekennzeichnet, dass** die keramische Heizvorrichtung (3) mindestens eine Stelle verringerten Querschnitts (7, 10) aufweist, wobei sich die Querschnittsreduzierung an einem vorgebbaren Bereich in der Seitenwand der keramischen Heizvorrichtung (3) befindet und wobei zur Querschnittsreduzierung der keramischen Heizvorrichtung (3) die Wanddicke in diesem vorgebbaren Bereich reduziert ist.

2. Glühkerze nach Anspruch 1, **dadurch gekennzeichnet, daß** zur weiteren Querschnittsreduzierung Aussparungen (7) in die Wand der keramischen Heizvorrichtung (3) eingebracht sind.

3. Glühkerze nach einem der vorherigen Ansprüche, **dadurch gekennzeichnet, daß** die keramische Heizvorrichtung (3) mit einem hitzebeständigen, elektrisch isolierenden Material (8) gefüllt ist.

## Claims

1. Heater plug for diesel engines, having a cylindrical metal tube (1), having a connecting device for the electrical contact connection, and having a ceramic heating device (3) which is U-shaped in cross section, the cylindrical metal tube (1) holding, at its tip, the ceramic heating device (3) in a cantilevered manner, the ceramic heating device (3) being in contact with the connecting device, so that a current flows through the ceramic heating device (3) during the heating process, **characterized in that** the ceramic heating device (3) has at least one point of reduced cross section (7, 10), the cross-sectional reduction being situated at a predeterminable region in the side wall of the ceramic heating device (3), and, in order to reduce the cross section of the ceramic heating device (3), the wall thickness is reduced in this predeterminable region.

2. Heater plug according to Claim 1, **characterized in that** cutouts (7) are made in the wall of the ceramic heating device (3) in order to further reduce the cross section.

3. Heater plug according to one of the preceding claims, **characterized in that** the ceramic heating device (3) is filled with a heat-resistant, electrically insulating material (8).

## Revendications

1. Bougie-crayon pour des moteurs diesel comportant un tube métallique cylindrique (1), un dispositif de branchement pour la mise en contact électrique et un dispositif de chauffage (3) en céramique à section en forme de (U), le tube métallique cylindrique (1) tenant en porte-à-faux à sa pointe le dispositif de chauffage en céramique (3), ce dispositif de chauffage en céramique (3) étant mis en contact avec le dispositif de branchement de façon que pendant la phase d'incandescence, un courant électrique traverse le dispositif de chauffage en céramique (3),
**caractérisée en ce que**
le dispositif de chauffage en céramique (3) comporte au moins un point de section réduite (7, 10), la réduction de section se trouvant dans une zone prédéterminée de la paroi latérale du dispositif de chauffage en céramique (3), et
pour réduire la section du dispositif du chauffage en céramique (3) on réduit l'épaisseur de la paroi dans cette zone prédéterminée.

2. Bougie-crayon selon la revendication 1,
**caractérisée en ce que**
pour réduire encore plus la section on prévoit des coupes (7) dans la paroi du dispositif de chauffage en céramique (3).

3. Bougie-crayon selon l'une des revendications précédentes,
**caractérisée en ce que**
le dispositif du chauffage en céramique (3) est rempli d'une matière isolante électrique (8), réfractaire.
